# EUROPÄISCHE PATENTSCHRIFT

(11) **EP 0 912 813 B1**
(45) Veröffentlichungstag und Bekanntmachung des Hinweises auf die Patenterteilung: **13.12.2000**
(21) Anmeldenummer: 97937488.1
(22) Anmeldetag: 15.07.1997
(51) Int. Cl.: E06B 7/23

(54) **SICHERHEITSTÜR, INSBESONDERE STERILTÜR**
SAFETY DOOR ASSEMBLY, IN PARTICULAR A STERILE DOOR
PORTE DE SECURITE, NOTAMMENT PORTE STERILE

(30) Priorität: 17.07.1996 DE 19628747
(43) Veröffentlichungstag der Anmeldung: 06.05.1999
(73) Patentinhaber: Solvay Pharmaceuticals GmbH, 30173 Hannover (DE)
(72) Erfinder: BUROW, Kurt, D-30627 Hannover (DE); KIRSCHNING, Werner, D-30657 Hannover (DE); VARCHMIN, Martin, D-30161 Hannover (DE); STEPPKE, Dieter, D-44801 Bochum (DE); LASS, Horst, D-44869 Bochum (DE); REKOWSKI, Peter, D-44795 Bochum (DE)
(74) Vertreter: Honke, Manfred, Dr.-Ing.
(86) Internationale Anmeldenummer: EP9703787
(87) Internationale Veröffentlichungsnummer: WO9803761

(56) Entgegenhaltungen:
- DE-B- 2 851 459
- DE-U- 7 525 876
- US-A- 3 397 490
- US-A- 4 441 278
- US-A- 4 722 151

## Beschreibung

Die Erfindung betrifft eine Sicherheitstür, insbesondere Steriltür, für eine den Zutritt zu Sicherheitsräumen und Sterilräumen ermöglichende Raumöffnung, wobei die Sicherheitstür eine umlaufende Türzarge und ein einflügeliges Türblatt, welches mit Hilfe von Türbändern an die Türzarge angeschlossen ist, sowie ein ein- und ausschaltbares Dichtungssystem mit Druckmittelbetätigung aufweist, und wobei die weiteren Merkmale verwirklicht sind:
- 1.1): Das falzfreie Türblatt trägt in seinem Türblattrand, der falzfreien Türzarge zugewandt, eine umlaufende, dem Dichtungssystem angehörende Schlauchdichtung aus Gummi oder Kunststoff, die dichtend an das Türblatt angeschlossen ist und mit vorgegebener Dichtkraft gegen eine autogene Rückstellkraft aufblähbar ist,
- 1.2): die der Schlauchdichtung zugewandte Zargenfläche ist als ebene, unverformbare Dichtungsgegenfläche ausgebildet, gegen welche sich die aufgeblähte Schlauchdichtung bei geschlossenem Türblatt und eingeschaltetem Dichtungssystem dichtend abstützt,
- 1.3): das Dichtungssystem ist automatisch gesteuert und weist eine Druckluftquelle, ein Druckluftleitungssystem mit Steuerventilen und ein Druckentlastungssystem mit Steuerventilen auf, mit welchen Bauteilen bei eingeschaltetem Dichtungssystem die Schlauchdichtung aufblähbar und über welche Bauteile bei ausgeschaltetem Dichtungssystem die Schlauchdichtung ausblasbar ist.

Eine Sicherheitstür des eingangs beschriebenen Aufbaus ist durch das deutsche Gebrauchsmuster 75 25 876 bekannt geworden. Die hier beschriebene gasdichte Tür weist einen Verschließmechanismus auf, welcher auf jeder Seite des Türblattes zum Öffnen und Schließen des letzteren ein Betätigungselement besitzt. Zusätzlich ist eine Hohldichtung in der umlaufenden Fuge zwischen Türblatt und Türzarge verwirklicht, welche mit einem fließfähigen Medium füllbar ist. Die Hohldichtung ist an eine von dem Betätigungselement schaltbare Druckeinrichtung angeschlossen, wobei bei der ein Schließen bzw. ein Öffnen des Türblattes bedingenden Stellung des Betätigungselementes eine zugehörige Druckeinrichtung in eine das fließfähige Medium in der Hohldichtung unter Druck setzende erste Stellung schaltbar ist. Folglich hängt die Füllung der Hohldichtung letztlich von der Stellung des zum Verschließmechanismus gehörigen Betätigungselementes ab. Außerdem dient die bekannte Hohldichtung allenfalls dazu, einen gasdichten Verschluß zwischen Türblatt und Türzarge herzustellen.

Vergleichbares gilt auch für weiteren Stand der Technik wie er beispielsweise durch die deutsche Auslegeschrift 28 51 459 bekannt geworden ist. Auch in diesem Fall sind letztlich am Türblatt einerseits und an der Türzarge andererseits beim Schließen der Tür zusammenwirkende Kupplungsteile zur Druckmittelzufuhr zum dortigen Dichtschlauch vorgesehen. Ein Reibungsschluß zwischen Türblatt und Türzarge über die vorhandene Schlauchdichtung findet nicht statt.

Dies gilt auch für die Lehre nach der US-PS 47 22 151, nach welcher Verriegelungsmechanismus und dortige Schlauchdichtung simultan druckbeaufschlagt werden. Die US-PS 3 397 490 und die hierauf aufbauende US-PS 4 441 278 beschäftigen sich schließlich mit einer speziellen Anbringungsweise einer Hohldichtung im Spalt zwischen Türblatt und Türzarge. Probleme des zügigen und zuverlässigen Öffnens und Schließens der Tür werden nicht angesprochen, so daß man entsprechende Lösungsansätze vergeblich sucht.

Sicherheitstüren und insbesondere Steriltüren dienen allgemein zur Abgrenzung von Sicherheits- und Sterilbereichen. Dabei kann es sich beispielsweise um pathogenfreie Bereiche (z. B. SPF-Tierhaltungen, Zell- und Gewebekulturen) mit Ausschluß ubiguinärer Keime unter Verwendung von positiven Raumdrücken ebenso handeln wie um infektiöse Bereiche (Viren, Bakterien, Pilze, Hefen, Sporen u.a.) zur Verhinderung von Umweltkontaminationen unter Verwendung von negativen Raumdrücken. Aber auch die Abgrenzung von bio- und gentechnologischen Sicherheitsbereichen ebenso wie von physikalischen und chemischen Sicherheitsbereichen sind typische Anwendungen für eine Sicherheits- bzw. Steriltür. Die Abgrenzung von bio- und gentechnologischen Sicherheitsbereichen ist erforderlich, um den Ausschluß ubiquitärer Keime zu erreichen. Die Abgrenzung von physikalischen Sicherheitsbereichen will beispielsweise bei Radionuklid-Bereichen eine Umweltkontamination durch Luftübertragung und Nuklidverschleppung verhindern. Bei Begasungskammern und -räumen will man Umweltbelastungen durch Schadgasaustritt vermeiden, während bei Desinfektionskammern und -räumen die Verhinderung von Umweltbelastungen durch Austritt von Desinfektionsmitteln ausgeschlossen werden müssen. Chemische Sicherheitsbereiche verlangen beispielsweise die Verhinderung des Austritts von Miasmen und olfaktorischen Reizstoffen. - Es versteht sich, daß die umlaufende Türzarge ein Türsturzelement, Türlaibungselemente und ein Türschwellenelement aufweist. Die Türzarge ist mit der zugeordneten Raumwand verbunden, bei der es sich vorzugsweise um eine Leichtbauwand handelt, weil bei Sterilbereichen vielfach Metallwände in Sandwich-Bauweise eingesetzt werden.

Sicherheitstüren sind in verschiedenen Ausführungsformen bekannt. Aus der Praxis ist insbesondere eine Ausführungsform bekannt, bei der das Türblatt in seinem Türblattrand, der Zarge zugewandt, ein umlaufendes, dem Dichtungssystem angehörendes Dichtungshohlprofil aufweist, welches an das Türblatt angeschlossen ist. Das Dichtungshohlprofil ist keine Schlauchdichtung, wenn unter Schlauchdichtung eine Dichtung verstanden wird, die einen runden oder rechteckigen Schlauchquerschnitt aufweist, der aufblähbar ist. Bei dem bekannten Dichtungshohlprofil ist eine längslaufende, im Querschnitt M-förmige Einstülpung vorgesehen, die sich unter dem Einfluß des die Abdichtung bewirkenden Druckmittels gleichsam vorstülpt und in eine zugeordnete Vertiefung einfaßt sowie bei Druckentlastung sich einstülpend zurückbewegt. Ein solches Dichtungshohlprofil produziert unter dem Einfluß des Druckmittels nur geringe Rückstellkräfte, bei Druckentlastung ist die Rückstellung entsprechend langsam. Es ist bei Sicherheitstüren auch bekannt, mit einer Schlauchdichtung zu arbeiten, die aufblähbar ist und einen im wesentlichen rechteckigen Querschnitt aufweist. Diese Schlauchdichtung ist in eine entsprechende Nut am Türblattrand eingesetzt. Im aufgeblähten Zustand entwickelt die Schlauchdichtung einen Vorsprung, der in eine entsprechende Vertiefung einfaßt und dadurch eine formschlüssige Verriegelung bewirkt. Die insoweit bekannte Ausführungsform produziert Passungsprobleme, weil sich die Vertiefung in der Türzarge befindet, und bei ungenauer Passung können Funktionsbeeinträchtigungen und insbesondere auch Undichtigkeiten auftreten. Sowohl in bezug auf die Abdichtung als auch in bezug auf die Druckentlastung und damit das Öffnen des Türblattes müssen verhältnismäßig große Zeitspannen in Kauf genommen werden.

Der Erfindung liegt das technische Problem zugrunde, eine derartige Sicherheitstür, insbesondere Steriltür, zu schaffen, bei welcher sowohl die Abdichtung als auch die Druckentlastung und damit verbunden das Öffnen des Türblattes, in sehr kurzen Zeitspannen erfolgen kann und welche eine von mechanischen Einrichtungen unabhängige Verriegelung ermöglicht.

Zur Lösung dieser Aufgabe schlägt die Erfindung bei einer gattungsgemäßen Sicherheitstür, insbesondere Steriltür für eine den Zutritt zu Sicherheitsräumen und Sterilräumen ermöglichende Raumöffnung, vor, daß die Druckluftquelle, das Druckluftleitungssystem und der Drucklufteinströmquerschnitt der Schlauchdichtungen so eingerichtet sind, daß die Dichtkraft zusätzlich das geschlossene Türblatt gegen die Türzarge über Reibungsschluß schnell und sicher verriegelt, und daß das Druckentlastungssystem und der Druckluftausströmquerschnitt der Schlauchdichtung so eingerichtet sind, daß das über Reibungsschluß verriegelte Türblatt in einer Entlastungszeitspanne von 1 bis 6 Sek., vorzugsweise von 1 bis 3 Sek., entriegelt wird.

Die Erfindung geht von der Erkenntnis aus, daß bei Verwendung einer für entsprechende Drücke des Druckmittels eingerichteten Schlauchdichtung auf eine formschlüssige Verriegelung zwischen Türblatt und Türzarge mit Hilfe des Dichtungsprofils verzichtet werden kann, wenn die Dichtkraft so groß gewählt und eingerichtet wird, daß die Verriegelung über Reibungsschluß erfolgen kann. Das vermeidet Passungsprobleme und daraus resultierende Nachteile. Aus der Tatsache, daß sehr hohe Drücke des Druckmittels und damit sehr hohe Dichtkräfte eingesetzt werden, ergibt sich gleichzeitig, daß die Abdichtung und damit verbunden die Verriegelung in extrem kurzer Zeitspanne erfolgen können, und daß wegen der hohen Rückstellkräfte auch in extrem kurzer Zeitspanne die Druckentlastung der Schlauchdichtung und damit das Öffnen des Türblattes erreicht werden können. Das extrem schnelle Verriegeln und Öffnen des Türblattes wird dadurch optimiert, daß ein hinreichend großer Drucklufteinströmquerschnitt und Druckluftausströmquerschnitt für die Schlauchdichtung verwirklicht ist. Hohe Drücke des Druckmittels, bei dem es sich nicht nur um Druckluft, sondern auch um ein anderes Gas handeln kann, meint Drücke in der Größenordnung von beispielsweise 3 und mehr bar. Zum Abdichten wird das Türblatt lediglich in Position gebracht und schließt dann automatisch, wobei die Positionierung über einen elektrischen Näherungsschalter, z.B. Reed-Kontakt geprüft wird. Die einfache Bedienung beim Öffnen über einen elektrischen Drucktaster und beim Abdichten des Türblattes durch einfaches Schließen der Sicherheits- bzw. Steriltür ohne weitere manuelle Betätitgung gewährleisten, daß das Türblatt auch bei mehrfacher Benutzung ständig geschlossen gehalten wird und nicht etwa in Bedienpausen offen bleibt. In dem Druckentlastunssystem kann ein Handventil für Notentriegelung im Gefahrenfall installiert sein, welches sich beispielsweise neben der Türzarge auf der Wand befindet und mit welchem das Türblatt unabhängig von dem elektronisch gesteuerten Dichtungssystem geöffnet werden kann.

Im einzelnen bestehen im Rahmen der Erfindung mehrere Möglichkeiten der weiteren Ausbildung und Gestaltung der Sicherheitstür. So weisen das Türblatt und die umlaufende Türzarge vorzugsweise aufeinander abgestimmte abgerundete Ecken auf, um auch in den Eckbereichen eine einwandfreie Abdichtung zwischen der Dichtungsgegenfläche und der Schlauchdichtung zu erreichen. Die Abrundung der Zargenecken kann mittels entsprechender Füllstücke erfolgen Da die Türzarge insbesondere bei Wänden in Leichtbauweise nur eine minimale Wandabstützung erfährt, sieht die Erfindung vor, daß die Türzarge eine hohe Festigkeit und Eigensteifigkeit aufweist und folglich als gleichsam selbsttragende Türzarge ausgebildet ist. Ferner ist ihr der Schlauchdichtung zugewandte Dichtungsgegenfläche vorzugsweise als glatte Oberfläche ausgebildet, um insoweit Desinfektionsmaßnahmen zu erleichtern. Aus diesem Grunde wird auch auf einen Falz bei der Türzarge und bei dem Türblatt verzichtet. Denn abzutötenden Bakterien sind in engen Nischen am schwersten zu treffen. Der Spalt zwischen dem Türblatt und der Türzarge wird so breit ausgeführt, daß eine hinreichend Zugänglichkeit bis zur Schlauchdichtung für das Desinfektionsmittel gegeben ist. Das Türblatt steht im Rahmen der Erfindung im wesentlichen symmetrisch im Zargenprofil, so daß die Desinfektionswirkung auf beiden Seiten gleichwertig ist. Ferner sieht die Erfindung vor, daß das Türblatt als doppelschaliges Türblatt ausgebildet ist und daß das Türblatt und gegebenenfalls die Türzarge mittels Dämmaterial schall- und gegebenenfalls wärmeisoliert sind. Dadurch wird eine Forderung im Tierbereich zur Unterdrückung von Fremdgeräuschen erfüllt. Das Schalldämmaß geht über die Werte vergleichbarer Türen deutlich hinaus. - Zweckmäßigerweise ist das Türblatt als glattwandiges Türblatt mit lediglich einem Handgriff, z.B. Stoß- oder Ziehgriff, und gegebenenfalls einem Türfenster ausgebildet. Denn im Rahmen der Erfindung kann auf aufwendige Betätigungsorgane für das Türblatt verzichtet werden, insbesondere auch auf ein Türschloß, dessen Schlüsselloch eine einwandfreie Abgrenzung zwischen Sicherheits- und Sterilbereichen nicht zuläßt. - Die Schlauchdichtung besteht vorzugsweise aus dauerelastischem Material und zeichnet sich folglich durch hohe Lebensdauer aus. Der Drucklufteinströmquerschnitt und der Druckluftausströmquerschnitt sind identisch. Um einen hinreichend großen Querschnitt für ein schnelles Einströmen der Druckluft im Zuge der Abdichtung und ein schnelles Ausströmen der Druckluft im Zuge des Öffnens des Türblattes zu erreichen, läßt sich beispielsweise ein Langlochquerschnitt verwirklichen. Nach einer bevorzugten Ausführungsform der Erfindung ist jedoch vorgesehen, daß der Drucklufteinströmquerschnitt und der Druckluftausströmquerschnitt von 2 oder mehr Druckluftkanälen in dem Türblatt gebildet sind, die über Schlauch-Steckkupplungen an die Schlauchdichtung angeschlossen sind und mit dem Druckluftleitungssystem in Verbindung stehen. Die Schlauch-Steckkupplungen gewährleisten eine in fertigungstechnischer Hinsicht besonders einfache Ausführungsform. Darüber hinaus wird ein Strömungsrauschen und folglich eine störende Geräuschentwicklung vermieden. Nach einem weiteren Vorschlag der Erfindung ist die Schlauchdichtung in einer umlaufenden Nut des Türblattes angeordnet, und zwar so, daß sie im druckentlasteten Zustand an der Oberkante der Nut abschließt sowie im aufgeblähten Zustand über die Oberkante der Nut vorsteht. Die Schlauchdichtung kann einen kreisförmigen Querschnitt aufweisen. Es besteht aber auch die in montagetechnischer Hinsicht einfachere und zugleich besonders dichtungswirksame Möglichkeit, eine Schlauchdichtung zu verwenden, die im druckentlasteten Zustand ein im wesentlichen rechteckiges Schlauchprofil aufweist. Hier läßt sich an der zugeordneten Wand der Türzarge eine verhältnismäßig große Dichtfläche verwirklichen, wobei die entsprechende Oberfläche der Schlauchdichtung mit besonderen Dichtungsrippen versehen werden kann. Um das Druckmittel in die Schlauchdichtung einzuführen, empfiehlt sich eine Ausführungsform, bei der das Druckluftleitungssystem Anschlußbauteile aufweist, die über ein Türband und ein Scharnier in das Türblatt eingeführt sind und dort an die Schlauchdichtung angeschlossen sind. Das Türblatt kann als doppelschaliges Türblatt ausgeführt sein, was in bezug auf die Montage der Schlauchdichtung aber auch in bezug auf den Anschluß der Schlauchdichtung an die Anschlußbauteile vorteilhaft ist, weil in dem Türblatt ausreichend Platz zur Verfügung steht. Die doppelschalige Ausbildung des Türblattes bringt den weiteren Vorteil, daß eine Ausschäumung vorgenommen werden kann. Dieses gilt auch für die Türzarge, so daß die erfindungsgemäße Sicherheitstür unschwer gleichzeitig auch schall- und wärmedämmend ausgeführt werden kann. Handelt es sich um eine Ausführungsform mit nur einseitig zu öffnendem Türblatt, so kann zusätzlich ein mechanischer Anschlag vorgesehen sein, der die Öffnungsrichtung bestimmt. Es versteht sich, daß zum Zwecke des Verschließens der Tür mit einem Türverschluß die üblichen Verschlußeinrichtungen zusätzlich angeordnet werden können.

Im folgenden wird die Erfindung anhand einer lediglich ein Ausführungsbeispiel darstellenden Zeichnung ausführlicher erläutert. Es zeigen
- Fig. 1: das Schema einer Sicherheitstür,
- Fig. 2: in gegenüber der Fig. 1 vergrößertem Maßstab und mit weiteren Details eine Ansicht des Türblattes mit zugeordneter Zarge aus dem Gegenstand der Fig. 1,
- Fig. 3: einen Schnitt in Richtung A-A durch den Gegenstand der Fig. 2,
- Fig. 4: einen Schnitt in Richtung B-B durch den Gegenstand der Fig. 2,
- Fig. 5: in gegenüber den Fig. 2 bis 4 vergrößertem Maßstab den Schnitt C-C durch den Gegenstand der Fig. 2,
- Fig. 6: entsprechend der Fig. 5 den Schnitt D-D durch den Gegenstand der Fig. 2 in anderer Funktionsstellung und
- Fig. 7: in nochmals vergrößertem Maßstab das Türband mit Scharnier und Anschlußbauteilen, das Scharnier teilweise im Schnitt.

Die in Fig. 1 dargestellte Sicherheitstür 1 ist für eine den Zutritt zu einem Sicherheits- bzw. Sterilraum ermöglichende Raumöffnung bestimmt. Nimmt man die weiteren Figuren hinzu, so erkennt man, daß die Sicherheitstür eine Türzarge 2 und ein einflügeliges Türblatt 3 aufweist, welches mit Hilfe von Türbändern 4 an die Türzarge 2 angeschlossen ist. Im übrigen ist ein ein- und ausschaltbares Dichtungssystem 5 mit Druckmittelbetätigung vorgesehen, zu dem eine Mehrzahl von Bauteilen und Aggregaten gehören, die weiter unten erläutert werden.

Das Türblatt 3 trägt in seinem Türblattrand, der Zarge zugewandt, eine umlaufende Schlauchdichtung 6, die dem Dichtungssystem 5 angehört. Man erkennt die umlaufende Schlauchdichtung 6 in den Fig. 3 und 4 und ausschnittsweise in den Fig. 5 und 6. Das Dichtungssystem 5 ist mit vorgegebener Dichtkraft gegen eine autogene Rückstellkraft aufblähbar. Die Fig. 6 zeigt den aufgeblähten Zustand. Autogene Rückstellkraft bedeutet, daß die Rückstellkraft sich durch die elastische Verformung der Schlauchdichtung 6 beim Aufblähen entwickelt. Die dem Türblatt 3 zugewandte Zargenfläche ist als ebene, und im Funktionszustand praktisch unverformbare Dichtungsgegenfläche 7 ausgebildet. Dazu wird ebenfalls auf die Fig. 6 verwiesen. Praktisch unverformbar bedeutet, daß eine formschlüssige Verbindung zwischen der aufgeblähten Schlauchdichtung und der Dichtungsgegenfläche nicht eintritt. Die Auslegung ist so getroffen, daß sich gegen die Dichtungsgegenfläche 7 die aufgeblähte Schlauchdichtung 6 bei geschlossenem Türblatt 3 und eingeschaltetem Dichtungssystem 5 dichtend abstützt. Das Dichtungssystem 5 ist automatisch gesteuert, und zwar dergestalt, daß in dem Augenblick, in dem das Türblatt 3 sich in die Stellung "geschlossen" bewegt, das Dichtungssystem 5 eingeschaltet wird und wie beschrieben funktioniert. Das Öffnen kann über eine entsprechende Druckknopfsteuerung bei 8 erfolgen. Aus der Fig. 1 entnimmt man, daß das Dichtungssystem 5 eine Druckmittelquelle 9, vorzugsweise eine Druckluftquelle oder eine andere Gasquelle, ein Druckluftleitungssystem 10 mit Steuerventilen 11 und ein Druckentlastungssystem 12 mit Steuersystem aufweist. Mit diesen Bauteilen ist bei eingeschaltetem Dichtungssystem 5 die Schlauchdichtung 6 aufblähbar. Bei ausgeschaltetem Dichtungssystem 5 ist die Schlauchdichtung 6 ausblasbar, und zwar unter dem Einfluß der schon erläuterten Rückstellkräfte. Die Druckmittelquelle 9 und das Druckmittelleitungssystem 10 sind so eingerichtet, daß die Dichtkraft das geschlossene Türblatt 3 gegen die Türzarge 2 über Reibungsschluß sicher verriegelt. Das Druckentlastungssystem 12 ist so eingerichtet, daß es das über Reibungsschluß verriegelte Türblatt 3 in einer Entlastungszeitspanne von nur wenigen Sekunden entriegelt. Die Rückstellkraft der Schlauchdichtung 6 ist entsprechend bemessen. Im Ausführungsbeispiel und nach bevorzugter Ausführungsform der Erfindung ist die Schlauchdichtung 6 in einer umlaufenden Nut 13 des Türblattes 3 eingelegt, und zwar so, daß sie im druckentlasteten Zustand an der Oberkante der Nut 13 abschließt, wie es insbesondere die Fig. 5 und 6 erkennen lassen. Andererseits ist die Auslegung so getroffen, daß im aufgeblähten Zustand die Schlauchdichtung 6 über die Oberkante der Nut 13 vorsteht. Die Schlauchdichtung 6 besitzt im Ausführungsbeispiel im druckentlasteten Zustand ein im wesentlichen rechteckiges Schlauchprofil. In der Fig. 7 wurde dargestellt, daß das Druckluftleitungssystem 10 Anschlußbauteile 14 aufweist, die über ein Türband 4 und ein Scharnier 15 in das Türblatt 3 eingeführt sind und dort an die Schlauchdichtung 6 angeschlossen werden.

Das Türblatt 3 ist im Ausführungsbeispiel ein doppelschaliges Türblatt 3, es ist zum Zwecke der Schall- und Wärmedämmung ebenso wie die Zarge 2 ausgeschäumt.

Das Türblatt 3 und die umlaufende Türzarge 2 weisen aufeinander abgestimmte abgerundete Ecken auf. Das Türblatt 3 ist als glattwandiges Türblatt mit lediglich einem Handgriff 16 und einem Türfenster 17 ausgebildet. - Der Drucklufteinströmquerschnitt und der Druckluftausströmquerschnitt der Schlauchdichtung 6 sind von zwei Druckluftkanälen 18 in dem Türblatt 3 gebildet, die über Schlauch-Steckkupplungen an die Schlauchdichtung 6 angeschlossen sind und mit dem Druckluftleitungssystem 10 in Verbindung stehen.

## Patentansprüche

1. Sicherheitstür (1), insbesondere Steriltür (1), für eine den Zutritt zu Sicherheitsräumen und Sterilräumen ermöglichende Raumöffnung, wobei die Sicherheitstür (1) eine umlaufende Türzarge (2) und ein einflügeliges Türblatt (3), welches mit Hilfe von Türbändern (4) an die Türzarge (2) angeschlossen ist, sowie ein ein- und ausschaltbares Dichtungssystem (5) mit Druckmittelbetätigung aufweist, und wobei die weiteren Merkmale verwirklicht sind:
1.1) Das falzfreie Türblatt (3) trägt in seinem Türblattrand, der falzfreien Türzarge (2) zugewandt, eine umlaufende, dem Dichtungssystem (5) angehörende Schlauchdichtung (6) aus Gummi oder Kunststoff, die dichtend an das Türblatt (3) angeschlossen ist und mit vorgegebener Dichtkraft gegen eine autogene Rückstellkraft aufblähbar ist,
1.2) die der Schlauchdichtung (6) zugewandte Zargenfläche ist als ebene, unverformbare Dichtungsgegenfläche (7) ausgebildet, gegen welche sich die aufgeblähte Schlauchdichtung (6) bei geschlossenem Türblatt (3) und eingeschaltetem Dichtungssystem (5) dichtend abstützt,
1.3) das Dichtungssystem (5) ist automatisch gesteuert und weist eine Druckluftquelle (9), ein Druckluftleitungssystem (10) mit Steuerventilen (11) und ein Druckentlastungssystem (12) mit Steuerventilen (11) auf, mit welchen Bauteilen (9, 10, 11, 12) bei eingeschaltetem Dichtungssystem (5) die Schlauchdichtung (6) aufblähbar und über welche Bauteile (9, 10, 11, 12) bei ausgeschaltetem Dichtungssystem (5) die Schlauchdichtung (6) ausblasbar ist,
**dadurch gekennzeichnet,** daß
1.4) die Druckluftquelle (9), das Druckluftleitungssystem (10) und der Drucklufteinströmquerschnitt der Schlauchdichtungen (6) so eingerichtet sind, daß die Dichtkraft zusätzlich das geschlossene Türblatt (3) gegen die Türzarge (2) über Reibungsschluß schnell und sicher verriegelt, und daß
1.5) das Druckentlastungssystem (12) und der Druckluftausströmquerschnitt der Schlauchdichtung (6) so eingerichtet sind, daß das über Reibungsschluß verriegelte Türblatt (3) in einer Entlastungszeitspanne von 1 bis 6 Sek., vorzugsweise von 1 bis 3 Sek., entriegelt wird.

2. Sicherheitstür nach Anspruch 1, dadurch gekennzeichnet, daß das Türblatt (3) und die umlaufende Türzarge (2) aufeinander abgestimmte abgerundete Ecken aufweisen.

3. Sicherheitstür nach Anspruch 1 oder 2, dadurch gekennzeichnet, daß die Türzarge (2) hohe Festigkeit und Eigensteifigkeit aufweist und ihre der Schlauchdichtung (6) zugewandte Dichtungsgegenfläche (7) als glatte Oberfläche ausgebildet ist.

4. Sicherheitstür nach einem der Ansprüche 1 bis 3, dadurch gekennzeichnet, daß das Türblatt (3) als doppelschaliges Türblatt ausgebildet ist und daß das Türblatt (3) und gegebenenfalls die Türzarge (2) mittels Dämmaterial schall- und gegebenenfalls wärmeisoliert sind.

5. Sicherheitstür nach einem der Ansprüche 1 bis 4, dadurch gekennzeichnet, daß das Türblatt (3) als glattwandiges Türblatt mit lediglich einem Handgriff (16) und gegebenenfalls einem Türfenster (17) ausgebildet ist.

6. Sicherheitstür nach einem der Ansprüche 1 bis 5, dadurch gekennzeichnet, daß die Schlauchdichtung (6) aus dauerelastischem Material besteht.

7. Sicherheitstür nach einem der Ansprüche 1 bis 6, dadurch gekennzeichnet, daß der Drucklufteinströmquerschnitt und der Druckluftausströmquerschnitt identisch sind.

8. Sicherheitstür nach einem der Ansprüche 1 bis 7, dadurch gekennzeichnet, daß der Drucklufteinströmquerschnitt und der Druckluftausströmquerschnitt von 2 oder mehr Druckluftkanälen (18) in dem Türblatt (3) gebildet sind, die über Schlauch-Steckkupplungen an die Schlauchdichtung (6) angeschlossen sind und mit dem Druckluftleitungssystem (10) in Verbindung stehen.

9. Sicherheitstür nach einem der Ansprüche 1 bis 8, dadurch gekennzeichnet, daß die Schlauchdichtung (6) in einer umlaufenden Nut (13) des Türblattes (3) angeordnet ist und im druckentlasteten Zustand an der Oberkante der Nut (13) abschließt sowie im aufgeblähten Zustand über die Oberkante der Nut (13) vorsteht.

10. Sicherheitstür nach einem der Ansprüche 1 bis 9, dadurch gekennzeichnet, daß die Schlauchdichtung (6) im druckentlasteten Zustand ein im wesentlichen rechteckiges Schlauchprofil aufweist.

11. Sicherheitstür nach einem der Ansprüche 1 bis 10, dadurch gekennzeichnet, daß das Druckluftleitungssystem (10) Anschlußbauteile (14) aufweist, die über ein Türband (4) und ein Scharnier (15) in das Türblatt (3) eingeführt und dort an die Schlauchdichtung (6) angeschlossen sind.

12. Sicherheitstür nach einem der Ansprüche 1 bis 11, gekennzeichnet durch ein nur einseitig zu öffnendes Türblatt (3), wobei zusätzlich ein Anschlag vorgesehen ist, welcher die Öffnungsrichtung bestimmt.

## Claims

1. A safety door (1), particularly a sterile door (1), for a room opening which facilitates entry to safety rooms and sterile rooms, wherein the safety door (1) has a surrounding door frame (2), and has a single-door door leaf (3) which is attached to the door frame (2) with the aid of hinge plates (4), as well as a sealing system (5) which is operated by a pressure medium and which can be turned on and off, and wherein the following additional features are put into effect:
1.1) in its door leaf edge which faces the rebate-free door frame (2), the rebate-free door leaf (3) bears a surrounding flexible tubular seal (6) made of rubber or plastics material, which forms part of the sealing system (5), which is attached to the door leaf (3) forming a seal, and which can be inflated with a predetermined sealing force against an autogenous restoring force,
1.2) the frame face which faces the flexible tubular seal (6) is formed as a flat, non-deformable seal counterface (7), against which the inflated flexible tubular seal (6) bears, forming a seal, when the door leaf (3) is closed and the sealing system (5) is turned on,
1.3) the sealing system (5) is controlled automatically and comprises a compressed air source (9), a compressed air line system (10) with control valves (11) and a pressure release system (12) with control valves (11), with which components (9, 10, 11, 12) the flexible tubular seal (6) can be inflated when the sealing system (5) is turned on and via which components (9, 10, 11, 12) the flexible tubular seal (6) can be deflated when the sealing system (5) is turned off,
characterised in that
1.4) the compressed air source (9), the compressed air line system (10) and the compressed air inflow cross-section of the flexible tubular seals (6) are designed so that the sealing force additionally locks the closed door leaf (3) rapidly and securely against the door frame (2) via frictional engagement, and that
1.5) the pressure release system (12) and the compressed air outflow cross-section of the flexible tubular seal (6) are designed so that the door leaf (3) which is locked by frictional engagement is unlocked within a depressurisation period of 1 to 6 seconds, preferably of 1 to 3 seconds.

2. A safety door according to claim 1, characterised in that the door leaf (3) and the surrounding door frame (2) have rounded corners which are matched to each other.

3. A safety door according to claims 1 or 2, characterised in that the door frame (2) has a high strength and a high inherent rigidity and its seal counterface (7) which faces the flexible tubular seal (6) is formed as a smooth surface.

4. A safety door according to any one of claims 1 to 3, characterised in that the door leaf (3) is constructed as a double-skin door leaf and that the door leaf (3) and optionally the door frame (2) are acoustically and optionally thermally insulated by means of insulating material.

5. A safety door according to any one of claims 1 to 4, characterised in that the door leaf (3) is constructed as a smooth-walled door leaf which merely comprises a handle (16) and optionally a door window (17).

6. A safety door according to any one of claims 1 to 5, characterised in that the flexible tubular seal (6) consists of a permanently elastic material.

7. A safety door according to any one of claims 1 to 6, characterised in that the compressed air inflow cross-section and the compressed air outflow cross-section are identical.

8. A safety door according to any one of claims 1 to 7, characterised in that the compressed air inflow cross-section and the compressed air outflow cross-section are formed by 2 or more compressed air channels (18) in the door leaf (3), which are connected to the flexible tubular seal (6) via plug-in hose couplings, and which communicate with the compressed air line system (10).

9. A safety door according to any one of claims 1 to 8, characterised in that the flexible tubular seal (6) is disposed in a surrounding groove (13) in the door leaf (3), terminates at the top edge of the groove (13) in its depressurised state, and protrudes above the top edge of the groove (13) in its inflated state.

10. A safety door according to any one of claims 1 to 9, characterised in that the flexible tubular seal (6) has a substantially rectangular tube profile in its depressurised state.

11. A safety door according to any one of claims 1 to 10, characterised in that the compressed air line system (10) has connection components (14) which are introduced, via a hinge plate (4) and a hinge (15), into the door leaf (3) and are connected there to the flexible tubular seal (6).

12. A safety door according to any one of claims 1 to 11, characterised by a door leaf (3) which can be opened from one side only, wherein in addition a stop is provided which determines the direction of opening.

## Revendications

1. Porte de sécurité (1), en particulier porte stérile (1), pour une ouverture donnant accès à des chambres de sécurité ou à des chambres stériles, la porte de sécurité (1) comprenant un cadre de porte (2) périphérique et un panneau de porte (3) à un seul vantail qui est relié au cadre de porte (2) par des pentures (4), ainsi qu'un système d'étanchéité activable et désactivable, commandé par fluide sous pression, et présentant les caractéristiques supplémentaires :
1.1 le panneau de porte (3) sans feuillure est pourvu sur son bord tourné vers le cadre de porte (2) sans feuillure d'un joint tubulaire souple (6) périphérique en caoutchouc ou en matière plastique, faisant partie du système d'étanchéité (5), qui est lié de manière étanche au panneau de porte (3) et peut être gonflé avec une force d'étanchéité prédéterminée agissant à l'encontre d'une force de rappel autogène,
1.2 la surface du cadre de porte tournée vers le joint tubulaire souple (6) est conformée en surface d'étanchéité conjuguée (7) plane, indéformable, contre laquelle le joint tubulaire souple (6) gonflé vient en appui étanche lorsque le panneau de porte (3) est fermé et le système d'étanchéité (5) activé,
1.3 le système d'étanchéité (5) est commandé de manière automatique et comprend une source d'air sous pression (9), un système de conduites d'air sous pression (10) avec des valves de commande (11) et un système de relâchement de pression (12) avec des valves de commande (11), grâce auxquels le joint tubulaire souple (6) peut être gonflé lorsque le système d'étanchéité (5) est activé et par l'intermédiaire desquels éléments (9, 10, 11, 12) le joint tubulaire souple (6) peut être dégonflé lorsque le système d'étanchéité (5) est désactivé,
caractérisée par le fait que
1.4 la source d'air sous pression (9), le système de conduites d'air sous pression (10) et la section d'entrée d'air des joints souples (6) sont prévus tels que la force d'étanchéité, en outre, verrouille par frottements, de manière rapide et sûre, le panneau de porte (3) fermé sur le cadre de porte (2) et par le fait que
1.5 le système de relâchement de pression (12) et la section de sortie d'air du joint tubulaire souple (6) sont prévus tels que le panneau de porte (3) verrouillé par frottements est déverrouillé dans un laps de temps de déverrouillage de 1 à 6 secondes, de préférence de 1 à 3 secondes.

2. Porte de sécurité selon la revendication 1, caractérisée par le fait que le panneau de porte (3) et le cadre de porte (2) périphérique comportent des angles arrondis, mutuellement adaptés.

3. Porte de sécurité selon la revendication 1 ou 2, caractérisée par le fait que le cadre de porte (2) présente une résistance et une rigidité intrinsèque élevées et que sa surface d'étanchéité (7) tournée vers le joint tubulaire souple (6) est conformée en surface lisse.

4. Porte de sécurité selon une des revendications 1 à 3, caractérisée par le fait que le panneau de porte (3) est réalisé sous forme de panneau à double paroi et que le panneau de porte (3) et éventuellement le cadre de porte (2) sont isolés sur le plan phonique et le cas échéant sur le plan thermique à l'aide d'un matériau isolant.

5. Porte de sécurité selon une des revendications 1 à 4, caractérisée par le fait que le panneau de porte (3) est réalisé sous forme de panneau à paroi lisse, avec seulement une poignée (16) et le cas échéant un hublot de porte (17).

6. Porte de sécurité selon une des revendications 1 à 5, caractérisée par le fait que le joint tubulaire souple (6) est en un matériau à élasticité permanente.

7. Porte de sécurité selon une des revendications 1 à 6, caractérisée par le fait que la section d'entrée d'air et la section de sortie d'air sont identiques.

8. Porte de sécurité selon une des revendications 1 à 7, caractérisée par le fait que la section d'entrée d'air et la section de sortie d'air sont formées de deux canaux à air sous pression ( 18) ou plus dans le panneau de porte (3) qui sont connectés au joint tubulaire souple (6) par des raccords enfichables et sont reliés au système de conduites d'air sous pression (10).

9. Porte de sécurité selon une des revendications 1 à 8, caractérisée par le fait que le joint tubulaire souple (6) est placé dans une rainure (13) périphérique du panneau de porte (3) et, à l'état non gonflé affleure avec le bord supérieur de la rainure (13) et à l'état gonflé dépasse par rapport au bord supérieur de la rainure (13).

10. Porte de sécurité selon une des revendications 1 à 9, caractérisée par le fait que le joint tubulaire souple (6) à l'état non gonflé a une section essentiellement rectangulaire.

11. Porte de sécurité selon une des revendications 1 à 10, caractérisée par le fait que le système de conduites d'air sous pression (10) comporte des éléments de connexion (14) qui pénètrent dans le panneau de porte (3) par une penture (4) et une charnière (15), et sont connectés au joint tubulaire souple (6).

12. Porte de sécurité selon une des revendications 1 à 11, caractérisée par un panneau de porte (3) ne pouvant s'ouvrir que d'un côté, une butée étant prévue en plus, laquelle butée détermine la direction d'ouverture.
